# EUROPÄISCHE PATENTSCHRIFT

(11) **EP 1 167 258 B1**
(45) Veröffentlichungstag und Bekanntmachung des Hinweises auf die Patenterteilung: **13.04.2005**
(21) Anmeldenummer: 01103292.7
(22) Anmeldetag: 13.02.2001
(51) Int. Cl.: B65H 20/34, B21C 49/00

(54) **Bandspeicher für Metallbänder, insbesondere Spiralbandspeicher für dicke Stahlbänder**
Band accumulator for metal bands, especially spiral looper for thick steel bands
Accumulateur pour des bandes de métal, spécialement accumulateur de bandes en spirale pour des bandes d'acier épais

(30) Priorität: 21.06.2000 DE 10030606
(43) Veröffentlichungstag der Anmeldung: 02.01.2002
(73) Patentinhaber: SMS Demag Aktiengesellschaft, 40237 Düsseldorf (DE)
(72) Erfinder: Heimann, Bernhard, 47447 Moers (DE)
(74) Vertreter: Valentin, Ekkehard, Dipl.-Ing.

(56) Entgegenhaltungen:
- DE-A- 2 357 144
- DE-A- 4 212 049
- DE-A- 4 302 088
- FR-A- 2 311 606
- US-A- 3 341 139
- US-A- 3 999 718
- US-A- 5 601 250

## Beschreibung

Die Erfindung betrifft einen Bandspeicher für Metallbänder gemäβ dem Oberbegriff des Anspruchs 1 (siehe z.B. US-A-5 601 250), insbesondere einen Spiralbandspeicher für dickere Stahlbänder, die aus einer , in Bandabschnittslängen arbeitenden Querschweißanlage einer Verarbeitungsanlage kontinuierlich zuführbar sind.

Bandspeicher für gewalzte Metallbänder sind in einer Vielzahl für dünnere Banddikken bekannt. So ist ein Horizontal-Bandspeicher für Stahlband bekannt ( DE 198 38 780 A1), der sich eines horizontal verfahrbaren Schlingenwagens bedient. Ein solcher Bandspeicher setzt jedoch eine genügende Biegefähigkeit des zu speichernden Stahlbandes voraus, so dass der Bandspeicher nur den Ansprüchen für dünneres Bandgut dient. Ein anderer Bandspeicher ( DE 196 50 997) arbeitet zwar senkrecht, setzt aber ebenfalls sehr dünne Banddicken in einem Schlingenturm voraus, in dessen Traggerüst das Band in Schlingen an unteren und oberen synchron vertikal aufeinander zu und voneinander weg verfahrbaren horizontalen Rollenbrücken geführt ist. Auch diese Bauart setzt ein leicht um die Rollen biegefähiges Metallband voraus, was jedoch für dickere Stahlbänder nicht mehr brauchbar wäre.

Schließlich ist ein Bandspeicher, insbesondere für Blechbänder, bekannt ( EP 0 076 245), der zwei in einem gemeinsamen Gestell gelagerte, koaxiale Rollenkörbe vorsieht, deren drehbar gelagerte Rollen parallel zur horizontalen Korbachse liegen. Aus der Nähe der Rollenkörbe ergeben sich kurze S-Schleifen, die eine hohe Biegefähigkeit des Metallbandes voraussetzen, so dass mit steigender Dicke des Metallbandes diese Vorrichtung ebenfalls nicht mehr einsetzbar wäre.

Der Erfindung liegt die Aufgabe zugrunde, einen zwischen einer Bandschweißanlage und einer Bandverarbeitungsanlage eingeschalteten Bandspeicher derart auszubilden, dass auch dickere Metallbänder, insbesondere Stahlbänder, auf die Krümmung des Speicherdurchmessers gebracht und wieder aus dem Speicher heraus- und gestreckt der Verarbeitungsanlage zugeführt werden können.

Die gestellte Aufgabe wird erfingdungsgemäß durch einen Bandspeicher mit den Merkmalen des Anspruchs 1 gelöst. Vorteilhafterweise ist eine Krümmung auch von dickeren Metallbändern auf den Radius des Außenkorbes ohne besondere Hilfsvorrichtungen relativ leicht zu erreichen und der Innenkorb ist mit der Biegevorrichtung in der Lage, auch dickere Metallbänder in einer Schleife über das gespeicherte Metallband hinweg wieder in die gestreckte Lage im Metallbandauslauf zu biegen. Der Bandspeicher kann für Dicken von ca. 4 - 25 mm eingesetzt werden.

In Ausgestaltung der Erfindung ist vorgesehen, dass die Biegevorrichtung sich innerhalb des Außenkorbes befindet und am Innenkorb angeordnet ist. Dadurch wird aus der Schleife heraus das Metallband wieder in eine gestreckte Ausgangslage gebracht.

Eine besondere Anwendungsmöglichkeit ergibt sich dadurch, dass die Verarbeitungsanlage aus einer Rohrschweißanlage besteht. Der Bandspeicher fängt hier Zufuhr-Unterbrechungen der Querschweißanlage auf und versorgt die Verarbeitungsanlage kontinuierlich mit Metallband.

Die Schleifenbildung zwischen Außenkorb und Innenkorb wird ferner derart durchgeführt, dass in dem Innenkorb, eine etwa schraubenlinienförmige Ebene bildend, eine Vielzahl von Führungsrollen für das Metallband angeordnet ist. Der Höhenabstand, der durch die Schraubenlinie entsteht, wird für das Hinwegführen des Metallbandes über das auf der Bandkante stehende Metallband einer größten, zu speichernden Metallbandbreite bestimmt.

Das Zurückbiegen des Metallbandes erfolgt nach Verlassen der schraubenlinienförmigen Ebene der Führungsrollen. Hierbei ist es vorteilhaft, wenn an der schraubenlinienförmigen Ebene, etwa dem Einlauf des Metallbandes am Außenkorb diametral gegenüberliegend die letzte Führungsrolle 15 - 25° in Twistrichtung geneigt, angeordnet ist und fluchtend zum Metallbandauslauf verläuft.

Die Lage und der Verlauf der schraubenlinienförmigen Ebene der Führungsrollen kann maßgeblich dadurch beeinflusst werden, dass die schraubenlinienförmige Ebene zum Innenkorb und / oder zum Außenkorb exzentrisch angeordnet ist.

Eine Ausgestaltung besteht ferner darin, dass mit dem Metallbandauslauf, zur schraubenlinienförmigen Ebene fluchtend, außerhalb des Außenkorbes, ein Twistrollenbock angeordnet ist, der zusammen mit zumindest einem weiteren Twistrollenbock und einem nachgeschalteten Ausziehtreiber den Metallbandauslauf bildet. Dadurch kann die ursprünglich auf der Seite des Metallbandeinlaufs vorhandene horizontale Bandlage wieder eingestellt werden.

Analog zur Metallbandauslaufseite ist vorgesehen, dass im Metallbandeinlauf des Außenkorbes das horizontal liegende Metallband mittels einer Treiberstation durch einen oder mehrere Twistrollenböcke förderbar ist. Am Einlauf des Metallbandes in den Außenkorb wird dadurch das Metallband auf die Bandkante gestellt, was bei dickerem Band regelmäßig keinerlei Gefahren einer etwaigen Bandbeschädigung bedeutet.

Die hierfür aufzubringenden Antriebskräfte werden noch dadurch erzeugt, dass im tangentialen Metallbandeinlauf zum Außenkorb in Transportrichtung vor dem Außenkorb eine Eintreiberstation angeordnet ist. Die Eintreiberstation bringt die für den relativ großen Biegeradius notwendige Biegekraft leicht auf.

Diese Station kann für weitere Maßnahmen als Ausgangsbasis dienen. In diesem Sinn wird vorgeschlagen, dass in der Eintreiberstation zumindest am Eingang und / oder am Ausgang mit ihren Achsen senkrecht angeordnete Rollenpaare für das Metallband vorgesehen sind und dass am Eingang zumindest in der Höhe einstellbare Führungsrollen für unterschiedliche Bandbreiten vorgesehen sind.

In der Zeichnung ist ein Ausführungsbeispiel der Erfindung dargestellt und wird im nachfolgenden näher beschrieben.

Es zeigen:
- Fig. 1: einen Grundriß des Bandspeichers als Prinzipdarstellung,
- Fig. 2: denselben Grundriß einer praktischen Ausführungsform des Bandspeichers,
- Fig. 3: eine Seitenansicht des Metallbandeinlaufs im Aufriß und
- Fig. 4: eine Seitenansicht des Metallbandauslaufs im Aufriß.

Der Bandspeicher dient für Metallbänder 1, insbesondere als Spiralbandspeicher für dickere Stahlbänder, deren Dicke etwa zwischen 4 und 25 mm liegt und die aus einer, in Bandabschnittslängen arbeitenden, nicht näher dargestellten, bekannten Querschweißanlage einer ebenfalls nicht näher dargestellten Verarbeitungsanlage, die sich an einen Metallbandauslauf 6 anschließt , zugeführt werden.

Gemäß Fig. 1 wird das aus der Querschweißanlage kommende Metallband 1 im Metallbandeinlauf 5 einem Außenkorb 2 auf die Bandkante 1 a geschwenkt zugeführt und in dem Außenkorb 2 gespeichert und in der Stellung des Beginns des Metallbandauslaufs 6 mittels einer Biegevorrichtung 4 wieder gestreckt , so dass das Metallband 1 im Metallbandauslauf 6 der erwähnten Verarbeitungsanlage, wie z.B. einer Rohrschweißanlage, kontinuierlich zugeführt werden kann. Dabei wird das Metallband 1 mittels einer schraubenlinienförmigen Ebene 7 über das im Außenkorb 2 gespeicherte Metallband 1 hinweg in dem Metallbandauslauf 6 geführt. Das Maß der Überhöhung der schraubenlinienförmigen Ebene 7 richtet sich nach dem breitesten Metallband 1, das in dem Bandspeicher gespeichert werden soll. Das gespeicherte Metallband 21 befindet sich zwischen den in Fig. 2 strichpunktierten Linien. Es können im allgemeinen z.B. bis zu 30 Windungen oder mehr gespeichert werden.

Zu diesem Zweck ist die Biegevorrichtung 4 innerhalb des Außenkorbs 2 angeordnet und zwar am Innenkorb 3, wobei sich erforderlichenfalls noch weitere Biegevorrichtungen 4 am Innenkorb 3 befinden können, die alle zusammen oder einige nur einzeln gesteuert zu- oder abgeschaltet werden können.

Die Bandführung ist gemäß Fig. 2 derart gestaltet, dass um den Innenkorb 3 eine etwa schraubenlinienförmige Ebene 7 für das Metallband 1 aus einer Vielzahl von Führungsrollen 8 gebildet ist. Dabei ist am äußeren Umfang des Innenkorbs 3 etwa dem Metallbandeinlauf 5 für das Metallband 1 am Außenkorb 2 diametral gegenüberliegend die letzte Führungsrolle 8 vertikalstehend ausgebildet und fluchtend zum Metallbandauslauf 6 ausgerichtet. Der Innenkorb 3 ist zum Außenkorb 2 exzentrisch angeordnet und zwar mit einer ersten Exzentrizität 22 und einer senkrecht dazu verlaufenden zweiten Exzentrizität 23.

Der Metallbandauslauf 6 des Innenkorbes 3 (Fig. 4) verläuft fluchtend mit einem Twistrollenbock 9, der zusammen mit zumindest einem weiteren Twistrollenbock 10 und einem nachfolgenden Ausziehtreiber 11 den Metallbandauslauf 6 bilden. Im Metallbandeinlauf 5 des Außenkorbes 2 wird das in horizontaler Lage ankommende Metallband 1 mittels einer Treiberstation 12 und durch einen oder mehrere Twistrollenböcke 10 gefördert.

Im tangentialen Metallbandeinlauf 5 zum Außenkorb 2 ist in Transportrichtung 13 vor dem Außenkorb 2 eine Eintreiberstation 14 angeordnet (Fig.2 und 4). In dieser Eintreiberstation 14 sind zumindest am Eingang 15 und /oder am Ausgang 16 mit ihren Achsen 17 senkrecht angeordnete Rollenpaare 18 für die seitliche Führung des Metallbandes 1 gelagert. Am Eingang 15 sind außerdem zumindest in der Höhe einstellbare Führungsrollen 19 für unterschiedliche Bandbreiten 20 angeordnet.

Als Richtrollen arbeitende Rollenpaare 18 bzw. Führungsrollen 8 und / oder 19 können mit einem Drehantrieb ausgestattet sein.

### Bezugszeichenliste

- 1: Metallband
- 1a: Bandkante

- 2: Außenkorb
- 3: Innenkorb
- 4: Biegevorrichtung
- 5: Metallbandeinlauf
- 6: Metallbandauslauf
- 7: schraubenlinienförmige Ebene
- 8: Führungsrollen
- 9: Twistrollenbock
- 10: Twistrollenbock
- 11: Ausziehtreiber
- 12: Treiberstation
- 13: Transportrichtung
- 14: Eintreiberstation
- 15: Eingang
- 16: Ausgang
- 17: Achsen
- 18: Rollenpaare
- 19: Führungsrollen
- 20: unterschiedliche Bandbreite
- 21: gespeichertes Metallband
- 22: erste Exzentrizität
- 23: zweite Exzentrizität

## Patentansprüche

1. Bandspeicher für Metallbänder, insbesondere Spiralbandspeicher für dickere Stahlbänder, die aus einer, in Bandabschnittslängen arbeitenden Querschweißanlage einer Verarbeitungsanlage kontinuierlich zuführbar sind, mit einem Außenkorb (2) und einem überhöhten Innenkorbs (3),
wobei das aus der Querschweißanlage zuführbare Metallband (1) in dem Außenkorb (2) auf der Bandkante (1a) stehend speicherbar ist und mittels des überhöhten Innenkorbs (3) aus dem Außenkorb (2) über das im Außenkorb (2) gespeicherte Metallband (1) hinweg in den Metallbandauslauf (6) zur Verarbeitungsanlage führbar ist,
dadurch gekennezeichnet, dass der Bandspeicher eine Biegevorrichtung (4) umfaßt, über die das Metallband (1) aus dem Außenkorb (2) in den Metallbandauslauf (6) führbar ist.

2. Bandspeicher nach Anspruch 1,
**dadurch gekennzeichnet,**
**dass** die Biegevorrichtung (4) sich innerhalb des Außenkorbs (2) befindet und am Innenkorb (3) angeordnet ist.

3. Bandspeicher nach einem der Ansprüche 1 bis 2,
**dadurch gekennzeichnet,**
**dass** in dem Innenkorb (3), eine etwa schraubenlinienförmige Ebene (7) bildend, eine Vielzahl von Führungsrollen (8) für das Metallband (1) angeordnet ist.

4. Bandspeicher nach Anspruch 3,
**dadurch gekennzeichnet,**
**dass** an der schraubenlinienförmigen Ebene (7) etwa dem Einlauf (5) des Metallbandes (1) am Außenkorb (2) diametral gegenüberliegend, die letzte Führungsrolle (8) 15 - 25° in Twistrichtung geneigt, angeordnet ist und fluchtend zum Metallbandauslauf (6) verläuft.

5. Bandspeicher nach einem der Ansprüche 3 bis 4,
**dadurch gekennzeichnet,**
**dass** die schraubenlinienförmige Ebene (7) zum Innenkorb (3) und / oder zum Außenkorb (2) exzentrisch angeordnet ist.

6. Bandspeicher nach einem der Ansprüche 3 bis 5;
**dadurch gekennzeichnet,**
**dass** mit dem Metallbandauslauf (6), zur schraubenlinienförmigen Ebene (7), fluchtend, außerhalb des Außenkorbes (2) ein Twistrollenbock (9) angeordnet ist, der zusammen mit zumindest einem weiteren Twistrollenbock (10) und einem nachgeschalteten Ausziehtreiber (11) den Metallbandauslauf (6) bilden.

7. Bandspeicher nach einem der Ansprüche 1 bis 6,
**dadurch gekennzeichnet,**
**dass** im Metallbandeinlauf (5) des Außenkorbes (2) das horizontal liegende Metallband (1) mittels einer Treiberstation (12) durch einen oder mehrere Twistrollenböcke (10) förderbar ist.

8. Bandspeicher nach einem der Ansprüche 1 bis 7,
**dadurch gekennzeichnet,**
**dass** im tangentialen Metallbandeinlauf (5) zum Außenkorb (2) in Transportrichtung ( 13) vor dem Außenkorb (2) eine Eintreiberstation (14) angeordnet ist.

9. Bandspeicher nach Anspruch 8,
**dadurch gekennzeichnet,**
**dass** in der Eintreiberstation (14) zumindest am Eingang (15) und / oder am Ausgang (16) mit ihren Achsen (17) senkrecht angeordnete Rollenpaare (18) für das Metallband (1) vorgesehen sind und dass am Eingang (15) zumindest in der Höhe einstellbare Führungsrollen (19) für unterschiedliche Bandbreiten (20) vorgesehen sind.

## Claims

1. A strip accumulator for metal strips, particularly a spiral-type strip accumulator for thicker steel strips that can be continuously delivered to a processing system from a cross-welding system that operates in strip section intervals, wherein said strip accumulator comprises an outer basket (2) and an elevated inner basket (3), and wherein the metal strip (1) to be delivered from the cross-welding system can be stored in the outer basket (2) upright on the strip edge (1a) and guided into the metal strip outlet (6) leading to the processing system from the outer basket (2) by means of the elevated inner basket (3), namely over the metal strip (1) stored in the outer basket (2),
**characterized in**
**that** the strip accumulator comprises a bending device (4), by means of which the metal strip (1) can be guided into the metal strip outlet (6) from the outer basket (2).

2. The strip accumulator according to Claim 1,
**characterized in**
**that** the bending device (4) is situated within the outer basket (2) and arranged on the inner basket (3).

3. The strip accumulator according to Claim 1 or 2,
**characterized in**
**that** a series of guide rollers (8) for the metal strip (1) is arranged in the inner basket (3) such that an approximately helical plane (7) is formed.

4. The strip accumulator according to Claim 3,
**characterized in**
**that** the last guide roller (8) is arranged on the helical plane (7) about diametrically opposite of the inlet (5) for the metal strip (1) on the outer basket (2), namely such that it is inclined 15-25° in the twisting direction and extends in alignment with the metal strip outlet (6).

5. The strip accumulator according to Claim 3 or 4,
**characterized in**
**that** the helical plane (7) is arranged eccentrically referred to the inner basket (3) and/or the outer basket (2).

6. The strip accumulator according to one of Claims 3-5,
**characterized in**
**that** a twist roller block (9) is arranged outside the outer basket (2) at the metal strip outlet (6) such that it is in alignment with the helical plane (7), wherein said twist roller block forms the metal strip outlet (6) together with another twist roller block (10) and a downstream extraction driver (11).

7. The strip accumulator according to one of Claims 1-6,
**characterized in**
**that** the horizontally lying metal strip (1) can be transported through one or more twist roller blocks (10) in the metal strip inlet (5) of the outer basket (2) by means of a driver station (12).

8. The strip accumulator according to one of Claims 1-7,
**characterized in**
**that** a feed driver station (14) is arranged in the tangential metal strip inlet (5) of the outer basket (2) upstream of the outer basket (2) referred to the transport direction (13).

9. The strip accumulator according to Claim 8,
**characterized in**
**that** roller pairs (18) for the metal strip (1) with vertically extending axes (17) are provided at least on the inlet (15) and/or on the outlet (16) in the feed driver station (14), and in that at least height-adjustable guide rollers (19) for different strip widths (20) are provided on the inlet (15).

## Revendications

1. Casier à bande pour bandes métalliques, notamment casier à bandes en spirale pour bandes d'acier assez épaisses qui peuvent être acheminées en continu depuis une installation de soudage transversal travaillant sur des longueurs de sections de bande vers une installation de traitement, présentant un panier extérieur (2) et un panier intérieur surélevé (3), la bande métallique qui peut être acheminée depuis l'installation de soudage transversal pouvant être rangée debout sur l'arête de bande (1a) dans le panier extérieur (2) et pouvant être conduite au moyen du panier intérieur surélevé (3) hors du panier extérieur (2) au dessus de la bande métallique (1) rangée dans le panier extérieur (2) vers la sortie de bande métallique (6) jusqu'à l'installation de traitement,
**caractérisé en ce que**
le casier à bande comprend un dispositif de cintrage (4) à travers lequel la bande métallique (1) peut être conduite du panier extérieur (2) vers la sortie de bande métallique (6).

2. Casier à bande selon la revendication 1,
**caractérisé en ce que**
le dispositif de cintrage (4) se trouve dans le panier extérieur (2) et est disposé sur le panier intérieur (3).

3. Casier à bande selon l'une quelconque des revendications 1 et 2,
**caractérisé en ce que**
dans le panier intérieur (3), une multitude de rouleaux de guidage (8) pour la bande métallique (1), formant un plan approximativement en forme de ligne hélicoïdale (7), sont disposés.

4. Casier à bande selon la revendication 3,
**caractérisé en ce que**,
sur le plan en forme de ligne hélicoïdale (7), à peu près diamétralement opposé à l'entrée (5) de bande métallique (1), sur le panier extérieur (2), le dernier rouleau de guidage (8) est disposé avec une inclinaison de 15 à 25° dans le sens de torsion et s'étend en alignement avec la sortie de bande métallique (6).

5. Casier à bande selon l'une quelconque des revendications 3 et 4,
**caractérisé en ce que**
le plan en forme de ligne hélicoïdale (7) est disposé de manière excentrique par rapport au panier intérieur (3) et/ou au panier extérieur (2).

6. Casier à bande selon l'une quelconque des revendications 3 à 5,
**caractérisé en ce que**
avec la sortie de bande métallique (6), en alignement avec le plan en forme de ligne hélicoïdale (7), à l'extérieur du panier extérieur (2), est disposé un support de rouleaux de torsion (9) qui forme, avec au moins un autre support de rouleaux de torsion (10) et un pilote d'extraction (11) installé en aval, la sortie de bande métallique (6).

7. Casier à bande selon l'une quelconque des revendications 1 à 6,
**caractérisé en ce que**,
à l'entrée de bande métallique (5) du panier extérieur (2), la bande métallique (1) à l'horizontale peut être transportée au moyen d'une station d'entraînement (12) dans un ou plusieurs supports de rouleaux de torsion (10).

8. Casier à bande selon l'une quelconque des revendications 1 à 7,
**caractérisé en ce que**,
à l'entrée de bande métallique tangentielle (5) par rapport au panier extérieur (2) dans le sens de transport (13), avant le panier extérieur (2), est disposée une station d'introduction (14).

9. Casier à bande selon la revendication 8,
**caractérisé en ce que**,
dans la station d'introduction (14) sont prévues, du moins à l'entrée (15) et/ou à la sortie (16), des paires de rouleaux (18) disposées verticalement au niveau de leurs axes (17) pour la bande métallique (1) et qu'à l'entrée (15) sont prévus des rouleaux de guidage (19) réglables du moins en hauteur pour différentes largeurs de bande (20).
